# DEMANDE DE BREVET EUROPEEN

(11) **EP 1 279 349 A1**
(43) Date de publication de la demande: **29.01.2003**
(21) Numéro de dépôt: 01420167.7
(22) Date de dépôt: 23.07.2001
(51) Int. Cl.: A44C 5/20

(54) **Fermoir à poussoirs pivotants**

(71) Demandeur: Maier S.A.R.L., 39200 Villard Saint Sauveur (FR)
(72) Inventeur: Chanonat, Franck, 39200 Saint-Claude (FR)
(74) Mandataire: Moinas, Michel

(57) **Abrégé**

Fermoir comprenant un composant femelle (3), un composant mâle (1) et un poussoir (5A,5B) mobile contre un ressort de rappel (9) autour d'un axe de pivotement (7A,7B) fixe par rapport au composant femelle pour verrouiller les deux composants par pivotement d'un décrochement plan (11A,11B) du poussoir par rapport au composant mâle.

Selon l'invention, le décrochement plan du poussoir est orienté perpendiculairement à l'axe de pivotement pour bloquer les deux composants en déplacement parallèlement à l'axe de pivotement et en ce qu'un ergot (13A,13B) solidaire du composant femelle coopère avec une encoche (15A,15B) solidaire du composant mâle pour bloquer les deux composants en déplacement perpendiculairement à l'axe de pivotement.

## Description

L'invention se rapporte à un fermoir du type de ceux qui sont utilisés dans l'horlogerie, la maroquinerie ou la joaillerie, pour permettre l'ouverture et la fermeture d'un bracelet de montre, d'un sac à main ou encore d'un collier.

Un fermoir de bracelet de montre est connu de la demande de brevet suisse CH-A-689 889. Ce fermoir comprend un bras dépliant supérieur et un bras dépliant inférieur articulés l'un à l'autre par un axe d'articulation. Chaque bras dépliant est relié à un brin du bracelet de montre. Le bras dépliant supérieur présente une fente longitudinale délimitant deux languettes pouvant s'écarter ou se rapprocher l'une par rapport à l'autre par une déformation en flexion. Le bras dépliant inférieur présente une ouverture dans laquelle le bras dépliant supérieur s'emboîte lors de la fermeture du fermoir. Le verrouillage du fermoir est assuré par deux crochets portés par les deux languettes. Les deux crochets pénètrent à l'intérieur de l'ouverture du bras dépliant inférieur en se rapprochant l'un de l'autre par la déformation en flexion des deux languettes puis s'écartent à nouveau par rappel élastique des deux languettes lorsque le bras dépliant supérieur est plaqué sur le bras dépliant inférieur. Pour déverrouiller le fermoir, on exerce une traction sur le bras dépliant supérieur par l'intermédiaire par exemple d'un brin du bracelet de montre imposant un rapprochement des deux crochets jusqu'à leur dégagement hors de l'ouverture du bras dépliant inférieur.

Dans ce fermoir connu, on relève que le verrouillage ou le déverrouillage des deux bras dépliants met en oeuvre une même amplitude de déformation en flexion des deux languettes. Autrement dit, l'effort nécessaire pour rapprocher les deux crochets l'un de l'autre et leur permettre l'engagement dans l'ouverture du bras dépliant inférieur est le même que l'effort nécessaire pour rapprocher encore les deux crochets l'un de l'autre pour les désengager de l'ouverture. Ce type de fermoir n'apparaît pas toujours ergonomique pour les utilisateurs en ce sens que l'effort de verrouillage, égal à l'effort de déverrouillage, est ressenti comme étant trop important et conférant au fermoir une trop grande rigidité de manipulation. Il convient de noter également que l'agencement décrit dans le document précédent n'est compatible qu'avec des crochets à bords inclinés par rapport au plan représenté par l'ouverture du bras dépliant inférieur. Un décrochement plan parallèle au bras dépliant inférieur ne permettrait pas de désengager les crochets hors de l'ouverture lors du déverrouillage du fermoir.

Les fermoirs à poussoir pallient l'inconvénient des fermoirs à languettes flexibles en permettant de diminuer l'effort nécessaire au verrouillage tout en augmentant l'effort nécessaire au déverrouillage involontaire du fermoir. L'invention se rapporte à cette catégorie de fermoirs et plus particulièrement à un fermoir comprenant un composant femelle, un composant mâle et un poussoir mobile contre un ressort de rappel autour d'un axe de pivotement fixe par rapport au composant femelle.

Un fermoir de ce type est connu des brevets américains US 4,321,734 et US 4,924,562. Le poussoir permet de verrouiller les deux composants emboîtés l'un dans l'autre par pivotement d'un décrochement plan du poussoir par rapport à un décrochement plan parallèle du composant mâle. Le décrochement plan du poussoir s'étend parallèlement à l'axe de pivotement. La résistance à l'effort nécessaire pour déverrouiller le fermoir est ainsi transmise par le poussoir à l'axe de pivotement. Par ailleurs, l'effort nécessaire à la fermeture du poussoir est imposé par la raideur du ressort de rappel élastique contre lequel le poussoir pivote autour de l'axe de pivotement lors de l'emboîtement du composant mâle dans le composant femelle. En choisissant un axe de pivotement plus solide et une raideur du ressort de rappel moins élevée, on diminue l'effort nécessaire à la fermeture du fermoir et on augmente la résistance à l'effort nécessaire à une ouverture involontaire du fermoir. De surcroît, des rampes d'introduction ménagées sur le composant mâle ou sur le poussoir facilitent l'emboîtement des deux composants l'un dans l'autre.

Dans ces fermoirs connus, on relève que c'est l'axe de pivotement qui supporte et détermine la résistance à l'effort nécessaire au déverrouillage du fermoir. Cette conception se révèle défavorable dans la mesure où elle impose à l'axe de pivotement, au poussoir et au composant femelle des dimensions en diamètre de l'axe et en épaisseur des alésages qui alourdissent le fermoir et le rendent plus encombrant.

L'un des buts de l'invention est de remédier à l'inconvénient relevé ci-dessus dans les fermoirs à poussoir pivotant.

A cet effet, l'invention a pour objet un fermoir comprenant un composant femelle, un composant mâle et un poussoir mobile contre un ressort de rappel autour d'un axe de pivotement fixe par rapport au composant femelle pour verrouiller les deux composants par pivotement d'un décrochement plan du poussoir par rapport au composant mâle, caractérisé en ce que le décrochement plan du poussoir est orienté perpendiculairement à l'axe de pivotement pour bloquer les deux composants en déplacement parallèlement à l'axe de pivotement et en ce qu'un ergot solidaire du composant femelle coopère avec une encoche solidaire du composant mâle pour bloquer les deux composants en déplacement perpendiculairement à l'axe de pivotement.

Lorsque les deux composants sont emboîtés l'un dans l'autre, le décrochement plan du poussoir orienté perpendiculairement à l'axe de pivotement permet de les bloquer en déplacement parallèlement à cet axe mais n'offre pas de résistance à un effort tendant à déplacer les deux composants perpendiculairement à cet axe de pivotement. La résistance à un tel effort est assurée par l'ergot solidaire du composant femelle coopérant avec l'encoche solidaire du composant mâle. Par cet agencement, l'effort nécessaire pour ouvrir le fermoir involontairement est supporté par les composants eux-mêmes sans solliciter l'axe de pivotement du poussoir. Il en résulte la possibilité de diminuer, à résistance de déverrouillage égale, les dimensions de l'axe de pivotement et du poussoir pour réduire l'encombrement et le poids d'ensemble du fermoir. De surcroît, la protection de l'axe de pivotement par rapport à la résistance à un effort de déverrouillage involontaire confère une meilleure fiabilité et une meilleure longévité au fermoir.

D'autres avantages de l'invention apparaîtront à la lecture de la description de deux modes de réalisation illustrés par les dessins.

La figure 1 est une vue éclatée d'un premier mode d'exécution d'un fermoir selon l'invention.

La figure 2 est une vue en coupe du fermoir de la figure 1 lorsque les composants mâle et femelle du fermoir sont emboîtés l'un dans l'autre, les poussoirs étant en position de déverrouillage.

La figure 3 est une vue de face parallèlement aux axes de pivotement des poussoirs montrant la position relative des poussoirs et du composant mâle lorsque le fermoir est dans une position verrouillée.

La figure 4 est une vue de face parallèlement aux axes de pivotement des poussoirs montrant la position relative des poussoirs et du composant mâle lorsque le fermoir est dans une position déverrouillée.

La figure 5 est une vue en perspective d'un deuxième mode d'exécution d'un fermoir selon l'invention.

La figure 6 est une vue en coupe du fermoir de la figure 5 lorsque les composants mâle et femelle sont emboîtés l'un dans l'autre, les poussoirs étant en position de déverrouillage.

Les figures 7, 8 et 9 sont des vues en perspective de trois variantes du deuxième mode d'exécution d'un fermoir selon l'invention.

Un fermoir comprend, en référence à la figure 1, un composant mâle 1 et un composant femelle 3. Les composants 1 et 3 sont destinés à être reliés par exemple aux deux brins d'un bracelet de montre. Un poussoir gauche 5A et un poussoir droit 5B sont montés mobiles autour d'un axe de pivotement 7A, 7B fixes par rapport au composant femelle 3. Les poussoirs 5A et 5B sont mobiles contre un ressort de rappel 9, mieux visible sur la figure 2.

Selon l'invention, chaque poussoir 5A, 5B est muni d'un décrochement plan 11A, 11B orienté perpendiculairement à l'axe de pivotement du poussoir 7A, 7B pour verrouiller les deux composants 1 et 3 par pivotement des décrochements plans 11A et 11B par rapport au composant mâle 1. Comme visible sur la figure 3, dans la position verrouillée, chaque décrochement plan 11A, 11B des poussoirs pivotants bloque les deux composants 1, 3 en déplacement parallèlement aux axes de pivotement 7A, 7B suivant le sens représenté par la flèche F. Un ergot gauche 13A et un ergot droit 13B solidaires du composant femelle coopèrent avec respectivement une encoche gauche 15A et une encoche droite 15B solidaires du composant mâle 1 pour bloquer les deux composants 1 et 3 en déplacement perpendiculairement aux axes de pivotement 7A et 7B. Comme visible sur la figure 4, dans la position déverrouillée, les décrochements plans 11A et 11B ont pivoté avec les poussoirs 5A et 5B pour se désengager du composant mâle 1. Le déblocage des deux composants 1 et 3 en déplacement parallèlement aux axes de pivotement 7A, 7B suivant le sens de la flèche F permet de désengager les encoches 15A, 15B solidaires du composant mâle 1 des ergots 13A, 13B solidaires du composant femelle 3 et d'ouvrir ainsi le fermoir en déplaçant les deux composants perpendiculairement aux axes de pivotement 7A, 7B.

Pour emboîter ou désemboîter les deux composants 1 et 3, le composant mâle 1 est placé en position inférieure par rapport au composant femelle 3. Les deux composants mâle et femelle sont ensuite réunis par un déplacement parallèlement aux axes de pivotement 7A, 7B des poussoirs dans le sens opposé à celui représenté par la flèche F sur les figures 3 et 4. Ces figures montrent également des rampes d'entrée 19A, 19B du composant mâle 1 coopérant avec des rampes d'entrée 21A, 21B des poussoirs 5A, 5B pour faciliter l'emboîtement du composant mâle 1 dans le composant femelle 3.

Un deuxième mode d'exécution de l'invention, illustré par les figures 5 et 6, ne se distingue du mode d'exécution précédent qu'en ce que les composants femelle et mâle 3 et 1 sont respectivement montés sur un bras dépliant supérieur 23 et sur un bras dépliant inférieur 21 articulés l'un à l'autre par un axe d'articulation 25. Ce dernier permet de bloquer les deux composants 1 et 3 en déplacement perpendiculairement aux axes de pivotement 7A et 7B des poussoirs 5A et 5B, en remplacement des ergots 13A et 13B solidaires du composant femelle 3 et des encoches 15A, 15B solidaires du composant mâle. Le remplacement des ergots et des encoches par l'axe d'articulation 25 des bras dépliants inférieur 21 et supérieur 23 est bien visible sur la figure 6.

Par référence à la figure 5, les composants femelle 3 et mâle 1 pivotent par rapport au bras dépliant supérieur 23 et au bras dépliant inférieur 21 respectivement autour d'axes de pivotement 33 et 31.

Les figures 7, 8 et 9 sont des vues en perspective de trois variantes du deuxième mode d'exécution d'un fermoir selon l'invention. Par référence à la figure 7, le composant femelle 3 pivote par rapport au bras dépliant supérieur 23 autour d'un axe de pivotement 33 et le composant mâle 1 est fixe par rapport au bras dépliant inférieur 21. Par référence à la figure 8, les deux composants femelle et mâle 3 et 1 sont fixes respectivement au bras dépliant supérieur 23 et au bras dépliant inférieur 21. Par référence à la figure 9, les deux composants femelle et mâle 3 et 1 sont incorporés respectivement aux bras dépliant supérieur 23 et inférieur 21.

Dans les modes d'exécution décrits précédemment, d'une part le composant femelle est muni de deux poussoirs gauche et droit ainsi que de deux ergots gauche et droit. De même, le composant mâle est muni de deux encoches droite et gauche. Le doublement par symétrie des poussoirs, ergots, et encoches confère une plus grande sécurité de verrouillage au fermoir. Cependant, le verrouillage peut encore être obtenu avec un poussoir unique et un ergot coopérant avec une encoche uniques. D'autre part, comme visible sur les figures 3 et 4, le décrochement plan de chaque poussoir, lors du verrouillage ou du déverrouillage du fermoir, pivote par rapport à un décrochement plan parallèle respectivement gauche 17A et droit 17B du composant mâle 1. Là encore, l'engagement ou le désengagement des décrochements plans des poussoirs par rapport au décrochement plan parallèle du composant mâle augmente la sécurité de verrouillage du fermoir. Mais on peut concevoir un fermoir selon l'invention dans lequel les décrochements plans des poussoirs pivotent par rapport à une surface plane confondue avec la base même du composant mâle.

Le ressort de rappel 9 est parfaitement protégé et caché par le composant femelle dans lequel il est logé. Il peut être dédoublé et remplacé par un plot élastomère ou un ressort de torsion monté autour des axes de pivotement des poussoirs. Ces derniers peuvent être solidaires des poussoirs eux-mêmes, du composant femelle ou être constitués par des vis.

Il convient de noter que les composants mâle et femelle, les poussoirs, ainsi que les bras dépliants se prêtent avantageusement à une fabrication pour un procédé de moulage par injection de métal, dit procédé MIM.

## Revendications

1. Fermoir comprenant un composant femelle (3), un composant mâle (1) et un poussoir (5A,5B) mobile contre un ressort de rappel (9) autour d'un axe de pivotement (7A,7B) fixe par rapport au composant femelle pour verrouiller les deux composants par pivotement d'un décrochement plan (11A,11B) du poussoir par rapport au composant mâle, **caractérisé en ce que** le décrochement plan du poussoir est orienté perpendiculairement à l'axe de pivotement pour bloquer les deux composants en déplacement parallèlement à l'axe de pivotement et **en ce qu'**un ergot (13A,13B) solidaire du composant femelle coopère avec une encoche (15A,15B) solidaire du composant mâle pour bloquer les deux composants en déplacement perpendiculairement à l'axe de pivotement.

2. Un fermoir selon la revendication 1, **caractérisé en ce que** les composants femelle et mâle sont respectivement montés sur un bras dépliant supérieur (23) et sur un bras dépliant inférieur (21) pour remplacer la butée d'arrêt du composant femelle et l'ergot du composant mâle par un axe d'articulation (25) des deux bras dépliants.

3. Un fermoir selon la revendication 2, **caractérisé en ce que** les deux composants femelle et mâle pivotent (33,31) par rapport au bras dépliant supérieur et au bras dépliant inférieur respectivement.

4. Un fermoir selon la revendication 2, **caractérisé en ce que** l'un des deux composants pivote (33) par rapport à l'un des bras dépliants et l'autre composant est fixe par rapport à l'autre bras dépliant.

5. Un fermoir selon la revendication 2, **caractérisé en ce que** les deux composants femelle et mâle sont fixes respectivement par rapport au bras dépliant supérieur et au bras dépliant inférieur.

6. Un fermoir selon la revendication 5, **caractérisé en ce que** les deux composants femelle et mâle sont incorporés aux bras dépliants supérieur et inférieur respectivement.
